# EUROPÄISCHE PATENTSCHRIFT

(11) **EP 0 142 010 B1**
(45) Veröffentlichungstag und Bekanntmachung des Hinweises auf die Patenterteilung: **23.12.1987**
(21) Anmeldenummer: 84111959.7
(22) Anmeldetag: 05.10.1984
(51) Int. Cl.: C25D 7/06, C25D 5/08

(54) **Verfahren und Vorrichtung zum elektrolytischen Abscheiden von Metallen**
Process and apparatus for the electrolytical deposition of metals
Procédé et appareil pour le dépôt électrolytique de métaux

(30) Priorität: 10.11.1983 DE 3340732
(43) Veröffentlichungstag der Anmeldung: 22.05.1985
(73) Patentinhaber: Hoesch Aktiengesellschaft, 44145 Dortmund (DE)
(72) Erfinder: Bechem, Werner, Dipl.-Ing., D-5912 Hilchenbach (DE); Peters, Hubertus, Dipl.-Ing., D-4600 Dortmund (DE); Solbach, Werner, D-5241 Wallmenroth (DE); Wolfhard, Dietrich, Dr. Ing., D-4600 Dortmund (DE)

## Beschreibung

Die Erfindung betrifft ein Verfahren zum elektrolytischen Abscheiden von Metallen, insondere von Zink, aus wässrigen Lösungen der Metallsalze auf Metallband, insbesondere Stahlband, unter Anwendung hoher Relativströmungsgeschwindigkeiten zwischen Elektrolyt und dem Metallband sowie den Anoden, wobei das Metallband vertikal in den Elektrolyten eingeführt, umgelenkt und aus dem Elektrolyten vertikal herausgeführt wird sowie eine Vorrichtung zur Durchführung dieses Verfahrens, bei der oberhalb einer Elektrolysezelle dem Metallbandein- und -auslauf zugeordnet jeweils eine Umlenkrolle und/oder eine Stromübertragungsrolle vorgesehen sind, das Metallband im unteren Teil der Elektrolysezelle um eine Tauchrolle sowie im Einlaufbereich und Auslaufbereich zwischen Anoden geführt ist, die zusammen mit den Behälterwandungen schachtförmige Bereiche für den Bandeinlauf und den Bandauslauf bilden, wobei innerhalb der Ein- und Auslaufbereiche die dem Metallband zugewandten Anodenflächen parallel zueinander und zu dem Metallband angeordnet sind.

Verfahren zum elektrolytischen Abscheiden von Metallen auf Metallband sind in verschiedenen Ausführungsformen bei horizontaler, radialer oder vertikaler Bandführung in der Veredelungszone bekannt.

Im einzelnen ist aus der bekanntgemachten AT-Patentanmeldung A 301482 ein Verfahren zur ein-oder beidseitigen kontinuierlichen Beschichtung eines in einer von der Horizontalen abweichenden Richtung geführten Metallbandes mit einer Metallschicht auf elektrolytischem Wege bekannt, wobei der Elektrolyt zwischen zumindest einer plattenförmigen Anode und dem Metallband als Kathode strömt, das dadurch gekennzeichnet ist, daß der Elektrolyt im oberen Bereich der Anode frei einlaufend und unter dem Einfluß der Schwerkraft nach unten strömend ein geschlossenes Strömungsvolumen im Raum zwischen Anode und Metallband bildet, wobei der Raum ständig mit Elektrolyt nachgefüllt wird.

Der Elektrolyt wird bei diesem bekannten Verfahren, bei dem die Anoden nicht in das Elektrolytbad eintauchen, dem aus der Elektrolysezelle auslaufenden Metallband entgegengeführt (gegenläufige Strömung) und mit dem in die Zelle einlaufenden Metallband mitgeführt (mitläufige Strömung). Abgesehen davon, daß dieses Verfahren nur dann sinnvoll anwendbar ist, wenn der Abstand zwischen der Anode und der Kathode, d. h. dem Metallband nicht größer als 2 bis 20 mm, vorzugsweise 10 mm ist, weil sonst die umzupumpenden Elektrolytmengen viel zu groß werden, führt dieses bekannte Verfahren zu unterschiedlichen Strömungsverhältnissen beim einlaufenden und auslaufenden Metallband und damit auch zu unterschiedlichen Abscheidebedingungen.

Ferner werden bei dem aus der DE-A1-31 08 615 bekannt gewordenen Gegenstand auch bei vertikaler Führung des Stahlbandes im Elektrolysebereich zwischen stromleitenden, zur Führung des Stahlbandes dienenden Walzen Paare von Elektrodenkissen angeordnet, wobei jedes Elektrodenkissen mit mindestens einem Schlitz versehen ist, durch den der Elektrolyt zur Oberfläche des Metallbandes hinausgedrückt wird, so daß sich ein ausreichender hoher statischer Druck des hinausgedrückten Elektrolyten bildet, um das Metallband auf Abstand von den Anodenkissen zu halten. Dabei hat der Schlitz, durch den der Elektrolyt aus dem jeweiligen Elektrodenkissen hinausgedrückt wird, vorzugsweise eine geschlossene, in etwa rechteckige Gestalt inmitten der Anodenfläche. Um den statischen Druck zwischen Anodenkissen und Stahlband aufzubauen, muß der Elektrolyt mit einer gegen die Bandfläche gerichteten Geschwindigkeitskomponente aus dem Schlitz des Anodenkissens hinausgedrückt werden, wodurch am Ort des Auftreffens des aus dem Anodenkissen austretenden Elektrolytstromes eine andere Geschwindigkeitsverteilung des Elektrolyten am Band entsteht als an weiter entfernten Orten der Stahlbandoberfläche, die den Anodenkissen gegenüber liegt. Der Raum zwischen Anodenkissen und Stahlband wird allein über die aus den Kissen strömende Elektrolytmenge gefüllt und der Elektrolyt fließt nach allen Seiten frei ab, wobei er sich bei vertikaler Bandführung im Elektrolysebereich unterhalb stromführender Umlenkwalzen im Zellenunterteil sammelt.

Bei einem weiteren von der Anmelderin vorgeschlagenen Verfahren DE-A-3 228 641 zur elektrolytischen Abscheidung von Metallen aus wässrigen Lösungen der Metallsalze auf Stahlband unter Anwendung hoher Relativströmungsgeschwindigkeiten zwischen Elektrolyt und Stahlband sowie Anoden zum Erreichen großer Stromdichten bei möglichst geringem Energieeinsatz, wird eine dünne Diffusionsschichtdicke dadurch erreicht, daß ein parallel zum Stahlband gerichteter Elektrolytstrom durch Elektrolytteilströme quer zur Bandlaufrichtung in einen turbulenten Strömungszustand versetzt wird. Auch bei diesem Verfahren wird der Elektrolyt dem auslaufenden Metallband entgegengeführt, während er mit dem Band in gleicher Richtung beim Einlaufen des Bandes in die Elektrolysezelle fließt.

Bei allen diesen bekannten Ausführungsformen von elektrolytischen Abscheideverfahren kann man die Stromdichte nur mit erhöhtem Aufwand den unterschiedlichen Relativströmungsgeschwindigkeiten im Einlauf- und Auslaufteil der Elektrolysezelle entsprechend dem ablaufenden und auflaufenden Trumm des Metallbandes anpassen ; infolgedessen ist es schwierig, wenn nicht gar unmöglich, gleichmäßige Abscheidebedingungen in diesen beiden Teilen der Elektrolysezelle zu erzielen. Der Erfindung liegt die Aufgabe zugrunde, ein Verfahren und eine Vorrichtung der eingangs genannten Art zu schaffen, die auch bei einer Vertikalzelle vertikal auf dem durch einen Elektrolyten geführten Metallband, insbesondere Stahlband, die Anwendung hoher Stromdichten emöglicht, sowie gleiche Relativströmungen zwischen Metallband und Elektrolyt und damit gleichzeitig auch gleichmäßige Abscheidebedingungen für das ein- und auslaufende Metallband erzeugt werden können.

Diese Aufgabe wird nach der Erfindung dadurch gelöst, daß der Elektrolyt im gesamten Bereich zwischen den Anoden und dem Metallband der Bandlaufrichtung zwangsweise entgegengeführt wird. In bevorzugter Weise wird dies dadurch erreicht, daß die Strömung des Elektrolyten durch eine Druckerhöhung vergrößert wird, wobei vorteilhafter Weise der Druck im Einlauf-und/oder Auslaufteil erhöht wird. Eine weitere Möglichkeit der Ausführung der Erfindung ist dadurch gegeben, daß der Elektrolyt im Bereich des Bandauslaufes mit einer nach unten gerichteten Geschwindigkeitskomponente zugeführt wird, daß der Elektrolyt entgegen der Bandlaufrichtung gepumpt wird sowie ferner dadurch, daß örtlich in der Zelle eine Unterdruck erzeugt wird.

Die zur Durchführung des erfindungsgemäßen Verfahrens bevorzugte Vorrichtung nach der Erfindung ist so aufgebaut, daß die Ein- und Auslaufbereiche als zwei separate durch Behälterwandungen begrenzte Schächte ausgebildet und durch ein Unterteil kommunizierend miteinander verbunden sind sowie die Oberkante des Einlaufbereiches um ein Maß A h unterhalb der Oberkante des Auslaufbereiches angeordnet ist. Weitere bevorzugte Ausführungsformen der erfindungsgemäßen Vorrichtung ergeben sich aus der folgenden Beschreibung sowie den weiteren Ansprüchen.

Die Vorteile der Erfindung sind insbesondere darin zu sehen, daß nunmehr auch bei einer vertikalen Führung des Metallbandes, und zwar sowohl im Einlaufteil als auch im Auslaufteil der Elektrolysezelle eine nicht laminare Strömung des Elektrolyten in den Elektrolysezonen erzielt wird, wodurch sich zunächst eine Verkleinerung der kathodischen Diffusionsschicht und die Zurverfügungstellung einer genügend großen Menge abscheidungsfähiger Ionen ergibt und darüber hinaus die Anwendung hoher Stromdichten, vorzugsweise beim Verzinken von Stahlband mit mehr als 60 A/dm² ohne « Anbrennen des abgeschiedenen Metall- (Zink-) überzuges möglich wird, d. h. auch eine Erhöhung der Abscheidegeschwindigkeit erreicht wird ; ferner werden gleichzeitig im Elektrolyt vorhandene Partikel daran gehindert, sich auf dem Metallband abzusetzen und/oder in den Bereich der Stromübertragungsrollen zu gelangen. Auch können in einer erfindungsgemäßen Vorrichtung lösliche Anoden verwandt werden, ist der Aufbau eines statischen Druckes zur Abstützung des Stahlbandes nicht erforderlich und wird sowohl im Ein- als auch im Auslaufteil eine gleichartige und über die gesamte Kathodenfläche gleichmäßige Elektrolytströmung (Relativströmung) entgegen der Bandlaufrichtung erzeugt, wobei die umgepumpten Elektrolytmengen und damit die Strömungsgeschwindigkeit im Raum zwischen Anoden und Kathode in größeren Grenzen frei wählbar sind. Demgemäß wird letzten Endes eine einwandfreie Oberfläche der abgeschiedenen Metallschicht schneller und mit einfacheren Mitteln als nach dem Stand der Technik erreicht.

Insgesamt wird das Verfahren mit einer Relativströmungsgeschwindigkeit zwischen mehr als 0,5 bis 2,5, vorzugsweise 3,0 m/sec. durchgeführt, wobei die Relativströmungsgeschwindigkeit die Differenzgeschwindigkeit zwischen der Metallband- und der Elektrolytströmungsgeschwindigkeit darstellt.

Das erfindungsgemäße Verfahren ist in der Zeichnung anhand bevorzugter Ausführungen der erfindungsgemäßen Vorrichtung dargestellt, wobei die Fig. 1 bis 5 in schematischer Form Elektrolysezellen in verschiedenen Varianten mit einem ein- und auslaufenden Metallband zeigen.

Wie sich aus den Fig. 1 bis 5 ergibt, ist oberhalb einer allgemein mit 1 bezeichneten Elektrolysezelle jeweils oberhalb vom Metallbandauslauf und Metallbandeinlauf in bzw. aus der der Elektrolysezelle 1 eine Umlenkrolle 2, 3 sowie je eine Stromübertragungsrolle 4, 5 vorgesehen. Das zu veredelnde, z. B. zu verzinkende Metallband 6 läuft entsprechend der Richtung der Pfeile 7 zwischen der Umlenkrolle 2 und der Stromübertragungsrolle 4, durch die die Stromübertragung auf das Metallband 6, z. B. ein Stahlband, linienberührend erfolgt, abwärts in den Einlaufbereich 8 zwischen den Anoden 9, um die Tauchrolle 10 und dann aufwärts zwischen den Anoden 11 im Auslaufbereich 12. Nach dem Austritt aus dem Auslaufbereich 12 der Elektrolysezelle 1 wird das Metallband 6 zwischen Umlenkrolle 3 und Stromübertragungsrolle 5 z. B. der nächsten Elektrolysezelle zugeführt. Als Anoden 9, 11 sind entweder lösliche oder unlösliche Anoden eingesetzt. Alternativ können anstelle der Umlenkrollen 2 und 3 Stromrollen eingesetzt werden, wodurch die Stromübertragungsrollen 4 und 5 entfallen können.

Wie sich weiter aus den Fig. 1 bis 5 ergibt, ist sowohl der Einlaufbereich 8 als auch der Auslaufbereich 12 schachtförmig ausgebildet, wobei diese Bereiche durch ein Unterteil 13, in dem die Tauchrolle 10 angeordnet ist, kommunizierend miteinander verbunden sind. Weiterhin ist die Oberkante des Einlaufbereiches 8 um das Maß A h unterhalb der Oberkante des Auslaufbereiches 12 angeordnet. Wird die Elektrolytflüssigkeit in den Auslaufbereich 12, z. B. über einen in Fig. 3 dargestellten Einlauftrichter 14 eingegeben, so ergibt sich während des Durchlaufes des Metallbandes 6 durch die Elektrolysezelle 1 eine Strömung des Elektrolyten entgegen der Bandlaufrichtung, d. h. im Auslaufbereich 12 ist die Strömung nach unten und im Einlaufbereich 8 nach oben gerichtet. Demgemäß tritt der Elektrolyt an der Oberkante des Einlaufbereiches 8 - wie durch Pfeile 18 angedeutet - aus. Der Wert für das Maß A h ergibt sich aus der gewünschten Strömungsgeschwindigkeit und den Strömungsverlusten für den Elektrolyten im Auslaufbereich 12, im Unterteil 13 und im Einlaufbereich 8. Die für die Beschichtung bzw. Veredelung des Metallbandes 6 wirksame Länge der Anoden 9, 11 ist in Fig.1 1 mit a angegeben.

Bei der Ausführungsform der Elektrolysezelle 1 gemäß Fig. 2 sind die Anoden 9 um den Wert A h verkürzt, so daß die Unterkante der Anoden 9 im Einlaufbereich 8 in gleicher Höhe liegt wie diejenige der Anoden 11 im Auslaufbereich 12.

Um insbesondere ein optimale Länge der Anoden 9 im Einlaufbereich 8, d. h. eine möglichst lange Abscheidungsstrecke zu erzielen, sind nach Fig. 3 Einlauftrichter 14 für den Elektrolyten im Auslaufbereich 12 des Metallbandes 6 vorgesehen ; wird der Elektrolyt in diese Einlauftrichter 14, die zwischen die Anoden 11 reichen, eingeführt, so ergibt sich im Auslaufbereich 12 eine erhöhte Strömungsgeschwindigkeit des Elektrolyten zwischen dem Metallband 6 und den Anoden 11 entgegen der Laufrichtung des Metallbandes 6.

Damit diese Strömung an jeder Stelle der Elektrolysezelle 1 entgegengesetzt der Bandlaufrichtung aufrechterhalten bleibt und die notwendige Differenzhöhe A h gering gehalten werden kann, sind unterhalb der Anoden 11 Absaugrohre 15 mit einer Pumpe 16 vorgesehen, mittels derer Elektrolyt abgesaugt und in den Einlaufbereich 8 unterhalb der Anoden 9 durch Speiserohre 17 eingedrückt wird. Hierdurch wird eine zusätzliche nach oben gerichtete Strömungskomponente in dem Einlaufbereich 8 ausgebildet, um dadurch Strömungsverluste nahezu auszugleichen. Mit den Pfeilen 18 ist der überlaufende Elektrolyt angedeutet.

In dem weiteren Ausführungsbeispiel nach Fig. 4 ist - wie auch in Fig. 3 - der zwischen dem Einlauf- und Auslaufbereich 8, 12 der Elektrolysezelle 1 liegende Bereich als Überlaufbehälter 19 ausgebildet, in dem eine Pumpe 20 angeordnet ist. Der aus dem Einlaufbereich 8 in den Überlaufbehälter 19 laufende Elektrolyt - durch den Pfeil 21 angedeutet - wird mittels der Pumpe 20 - wie durch den Pfeil 22 angedeutet - in die Öffnung des Auslaufbereiches 12 des Metallbandes 6 zurückgepumpt. Demgemäß muß nur eine geringe, von einem nicht dargestellten Vorratsbehälter kommende Elektrolytmenge zusätzlich in den Auslaufbereich 12 eingepumpt werden, um die notwendige Strömung entgegengesetzt zur Bandlaufrichtung zu erzeugen bzw. zu erhöhen.

Durch Einpumpen einer Elektrolytmenge mit großer Geschwindigkeit kann dagegen der notwendige Höhenunterschied zur Erzielung einer Strömung reduziert werden. Die nicht benötigte Elektrolytmenge fließt vom Überlaufbehälter 19 direkt in den Vorratsbehälter zurück (Pfeil 23).

Eine weitere erfindungsgemäße Ausführungsform zeigt Fig. 5. Hier ist oberhalb der Elektrolysezelle 1 ein Vorratsbehälter 24 mit einem Verbindungsrohr 25 zu den Einlauftrichtern 14 angeordnet. In dieser Elektrolysezelle 1 wird die notwendige Strömungsenergie dadurch erzielt, daß von dem Vorratsbehälter 24 ein gerichteter Elektrolytstrom in die Einlauftrichter 14 des Auslaufbereiches 12 geführt wird. Zur Erzielung einer gleichmäßigen Füllung des Auslaufbereiches 12 ist es erforderlich, daß stets ein Teil des Elektrolyten aus dem Auslaufbereich 12-wie durch den Pfeil 26 angedeutet - überläuft. Mittels einer Pumpe 27, die im Unterteil 13 der Elektrolysezelle 1 unterhalb der Tauchrolle 10 angeordnet ist, wird unterhalb des Auslaufbereiches 12 eine Druckabsenkung und unterhalb des Einlaufbereiches 8 eine Drucksteigerung erzielt, so daß der Höhenunterschied zwischen den Oberkanten des Einlauf-und Auslaufbereiches 8, 12 sehr klein gehalten werden kann. Zur Verringerung der Gesamt-Pumpenergie ist es ferner möglich, wie in Fig. 4 dargestellt, durch die Pumpe 20 im Überlaufbehälter 19 eine gewisse Elektrolytmenge direkt in den Vorratsbehälter 24 zurückzuführen.

## Patentansprüche

1. Verfahren zum elektrolytischen Abscheiden von Metallen, insbesondere von Zink, aus wässrigen Lösungen der Metallsalze auf Metallband, insbesondere Stahlband, unter Anwendung hoher Relativströmungsgeschwindigkeiten zwischen Elektrolyt und dem Metallband sowie den Anoden, wobei das Metallband vertikal in den Elektrolyten eingeführt, umgelenkt und aus dem Elektrolyten vertikal herausgeführt wird, dadurch gekennzeichnet, daß der Elektrolyt im gesamten Bereich zwischen den Anoden und dem Metallband der Bandlaufrichtung zwangsweise entgegengeführt wird.

2. Verfahren nach Anspruch 1, dadurch gekennzeichnet, daß die Strömung des Elektrolyten durch eine Druckerhöhung erzielt wird.

3. Verfahren nach den Ansprüchen 1 und 2, dadurch gekennzeichnet, daß der Druck am unteren Ende des Einlauf- und/oder im Auslaufteil erhöht wird.

4. Verfahren nach den Ansprüchen 1 bis 3, dadurch gekennzeichnet, daß der Elektrolyt im Bereich des Bandauslaufes mit einer nach unten gerichteten Geschwindigkeitskomponente zugeführt wird.

5. Verfahren nach den Ansprüchen 1 bis 4, dadurch gekennzeichnet, daß der Elektrolyt entgegen der Bandlaufrichtung gepumpt wird.

6. Verfahren nach den Ansprüchen 1 bis 5. dadurch gekennzeichnet, daß die Elektrolytströmungsgeschwindigkeit dadurch vergrößert wird, daß in der Zelle örtlich ein Unterdruck erzeugt wird.

7. Vorrichtung zur Durchführung des Verfahrens zum elektrolytischen Abscheiden von Metallen auf Metallband gemäß den Ansprüchen 1 bis 6, wobei oberhalb einer Elektrolysezelle (1) dem Metallbandein- und -auslauf zugeordnet jeweils eine Umlenkrolle (2, 3) und/oder eine Stromübertragungsrolle (4, 5) vorgesehen sind, das Metallband (6) im unteren Teil der Elektrolysezelle (1) um eine Tauchrolle (10) sowie im Einlaufbereich (8) und Auslaufbereich (12) zwischen Anoden (9, 11) geführt ist, die zusammen mit den Behälterwandungen schachtförmige Bereiche für den Bandeinlauf und den Bandauslauf bilden, wobei innerhalb der Ein- und Auslaufbereiche (8, 12) die dem Metallband (6) zugewandten Anodenflächen parallel zueinander und zu dem Metallband (6) angeordnet sind, dadurch gekennzeichnet, daß die Ein- und Auslaufbereiche (8, 12) als zwei separate durch Behälterwandungen begrenzte Schächte ausgebildet und durch ein Unterteil (13) kommunizierend miteinander verbunden sind sowie die Oberkante des Einlaufbereiches (8) um ein Maß A h unterhalb der Oberkante des Auslaufbereiches (12) angeordnet ist.

8. Vorrichtung nach Anspruch 7, dadurch gekennzeichnet, daß zwischen Ein- und Auslaufbereich (8, 12) ein Überlaufbehälter (19) angeordnet und mit einer Pumpe (16) mittels unterhalb des Auslaufbereiches (12) vorgesehener Absaugrohre (15) Elektrolyt ansaugbar und mittels unterhalb des Einlaufbereiches (8) zugeordneter Speiserohre (17) Elektrolyt mit einer nach oben in den Schacht gerichteten Geschwindigkeitskomponente zuführbar ist, wodurch das Maß A h bis zum Wert Null reduzierbar ist.

9. Vorrichtung nach den Ansprüchen 7 und 8, dadurch gekennzeichnet, daß eine im Überlaufbehälter (19) angeordnete Pumpe (20) druckseitig durch Rohre (22) mit der Öffnung des Auslaufbereiches (12) verbunden ist.

10. Vorrichtung nach den Ansprüchen 7 bis 9, dadurch gekennzeichnet, daß im Unterteil (13) unterhalb der Tauchrolle (10) eine Pumpe (27) angeordnet ist.

.11. Vorrichtung nach den Ansprüchen 7 bis 10, dadurch gekennzeichnet, daß im Auslaufbereich (12) Einlauftrichter (14) für die Elektrolytflüssigkeit vorgesehen sind, deren unteres Ende zwischen den Anoden (11) liegt.

12. Vorrichtung nach Anspruch 11, dadurch gekennzeichnet, daß oberhalb der Einlauftrichter (14) und mit diesen durch Rohre (25) verbunden, Vorratsbehälter (24) angeordnet sind.

## Claims

1. Process for the electrolytic deposition of metals, particularly zinc, from aqueous solutions of metal salts upon a metal strip, in particular a steel strip, using high relative flow velocities between the electrolyte and the metal strip as well as the anodes, where the metal strip is guided vertically into the electrolyte, is reversed in direction and then guided vertically out from the electrolyte, characterised in that, in the whole region between the anodes and the metal strip, the electrolyte is guided contrary to the direction of movement of the strip.

2. Process according to claim 1, characterised in that the flow of the electrolyte is achieved by an increase in pressure.

3. Process according to claims 1 and 2, characterised in that the pressure is increased at the lower end of the entering and/or exiting part.

4. Process according to claims 1 to 3, characterised in that the electrolyte is supplied with a downwardly-directed component of velocity in the exit region of the strip.

5. Process according to claims 1 to 4. characterised in that the electrolyte is pumped contrary to the direction of movement of the strip.

6. Process according to claims 1 to 5, characterised in that the electrolyte flow velocity is increased by producing a local sub-pressure in the cell.

7. Apparatus for carrying out the process for electrolytic deposition of metals on a metal strip according to claims 1 to 6, wherein a reversing roller (2, 3) and/or a current transfer roller (4, 5) are provided above an electrolysis cell (1) associated with entry and exit of the metal strip, the metal strip (6) is guided about an immersion roller (10) in the lower part of the electrolysis cell (1) as well as between anodes (9, 11) in the entry region (8) and the exit region (12), which together with the container walls form a shaft-like region for entry and exit of the strip, wherein within the entry and exit region (8, 12) the anode surfaces facing the metal strip (6) are arranged parallel to one another and to the metal strip (6), characterised in that the entry and exit regions (8, 12) are formed as two separate shafts limited by the container walls and are connected together by a lower part (13) as well as the upper edge of the entry region (8) which is arranged by a dimension A h below the upper edge of the exit region (12).

8. Apparatus according to claim 7, characterised in that a transfer container (19) is arranged between the entry and exit regions (8, 12) and electrolyte is extractable by means of a pump (16) by means of extraction tubes (15) provided beneath the exit region (12) and can be supplied with electrolyte by means of storage tubes (17) arranged below the entry region (8) with an upwardly-directed component of velocity in the shaft, whereby the dimension A h is reducible to a zero value.

9. Apparatus according to claims 7 and 8, characterised in that a pump (20) arranged in the transfer container (19) is connected on the pressure side by tubes (22) with the opening to the exit region (12).

10. Apparatus according to claims 7 to 9, characterised in that a pump (27) is arranged in the lower part (13) neneath the immersion roller (10).

11. Apparatus according to claims 7 to 10, characterised in that entry funnels (14) for the electrolyte liquid, whose lower ends lie between the anodes (11), are provided in the exit region (12).

12. Apparatus according to claim 11, characterised in that supply containers (24) are arranged above the entry funnels (14) and are connected with them by tubes (25).

## Revendications

1. Procédé de précipitation électrolytique de métaux, en particulier du zinc, à partir de solutions aqueuses de sels métalliques sur un feuillard métallique, en particulier un feuillard d'acier, en utilisant de hautes vitesses relatives d'écoulement entre l'électrolyte et le feuillard métallique, ainsi que les anodes, le feuillard métallique étant introduit verticalement dans l'électrolyte, pour être ensuite dévié et sortir verticalement hors de l'électrolyte, caractérisé en ce que, dans toute la zone comprise entre les anodes et le feuillard métallique, l'électrolyte est forcé dans un sens opposé au sens de défilement du feuillard.

2. Procédé selon la revendication 1, caractérisé en ce l'écoulement de l'électrolyte est assuré par une élévation de pression.

3. Procédé selon les revendications 1 et 2, caractérisé en ce que l'on élève la pression à l'extrémité inférieure de la partie d'entrée et/ou dans la partie de sortie.

4. Procédé selon les revendications 1 à 3, caractérisé en ce que, dans la zone de sortie du feuillard, l'électrolyte est acheminé avec une composante de vitesse dirigée vers le bas.

5. Procédé selon les revendications 1 à 4, caractérisé en ce que l'électrolyte est pompé à l'encontre du sens de défilement du feuillard.

6. Procédé selon les revendications 1 à 5, caractérisé en ce que la vitesse d'écoulement de l'électrolyte est accrue du fait que l'on crée localement une dépression dans la cellule.

7. Dispositif pour la réalisation du procédé de précipitation électrolyte de métaux sur un feuillard métallique selon les revendications 1 à 6, dispositif dans lequel, au-dessus d'une cellule électrolytique (1), on prévoit chaque fois un rouleau de renvoi (2,3) et/ou un rouleau de transmission de courant (4, 5) associés à l'entrée et à la ' sortie du feuillard métallique, tandis que le feuillard métallique (6) passe autour d'un rouleau plongeur (10) dans la partie inférieure de la cellule électrolytique (1), et entre des anodes (9, 11) dans la zone d'entrée (8) et dans la zone de sortie (12), qui forment avec les parois du récipient une zone en puits pour l'entrée et la sortie du feuillard, tandis que les surfaces anodiques tournées vers le feuillard 6 sont disposées parallèlement l'une à l'autre et au feuillard métallique (6), dans les zones d'entrée et de sortie (8, 12), caractérisé en ce que les zones d'entrée et de sortie (8, 12) sont réalisées sous la forme de deux puits séparés, limités par des parois du récipient, et communiquent l'une avec l'autre par une partie inférieure (13), tandis que le bord supérieur de la zone d'entrée (8) est disposé a une cote A h en dessous du bord supérieur de la zone de sortie (12).

8. Dispositif selon la revendication 7, caractérisé en ce que, entre les zones d'entrée et de sortie (8, 12), est disposé un récipient de trop-plein (19) et, au moyen d'une pompe (16), l'électrolyte peut être aspiré au moyen de tubes d'aspiration (15) prévus en dessous de la zone de sortie (12), et l'électrolyte peut être acheminé au moyen de tubes d'alimentation (17) prévus en dessous de la zone d'entrée (8), avec une composante de vitesse dirigée vers le haut dans le puits, la cote A h pouvant ainsi être réduite jusqu'à la valeur zéro.

9. Dispositif selon les revendications 7 et 8, caractérisé en ce qu'une pompe (20), prévue dans le récipient de trop-plein (19), est reliée par son côté de refoulement, par des tubes (22), à l'ouverture de la zone de sortie (12).

10. Dispositif selon les revendications 7 à 9, caractérisé en ce qu'une pompe 27 est prévue dans la partie inférieure (13), en dessous du rouleau plongeur (10).

11. Dispositif selon les revendications 7 à 10, caractérisé en ce que, dans la zone de sortie (12), on prévoit, pour le liquide électrolytique, des entonnoirs d'entrée (14) dont l'extrémité inférieure est située entre les anodes (11).

12. Dispositif selon la revendication 11, caractérisé en ce que des réservoirs (24) sont disposés au-dessus des entonnoirs d'entrée (14) avec lesquels ils sont reliés par des tubes (25).
